# EUROPÄISCHE PATENTSCHRIFT

(11) **EP 2 865 316 B1**
(45) Veröffentlichungstag und Bekanntmachung des Hinweises auf die Patenterteilung: **18.08.2021**
(21) Anmeldenummer: 14189711.6
(22) Anmeldetag: 21.10.2014
(51) Int. Cl.: A47L 15/50

(54) **Spülkorb**
Washing basket
Panier de lave-vaisselle

(30) Priorität: 22.10.2013 DE 102013111628
(43) Veröffentlichungstag der Anmeldung: 29.04.2015
(73) Patentinhaber: Miele & Cie. KG, 33332 Gütersloh (DE)
(72) Erfinder: Wegener, Dirk, 33649 Bielefeld (DE); Wolf, Cornelius, 33739 Bielefeld (DE); Fleger, Oliver, 33330 Gütersloh (DE); Hölscher, Britta, 30167 Hannover (DE)

(56) Entgegenhaltungen:
- DE-A1- 2 946 591
- US-A1- 2007 056 919
- US-A1- 2012 292 273
- US-B1- 6 371 642

## Beschreibung

Die Erfindung betrifft einen Spülkorb zur Anordnung in einer Geschirrspülmaschine, der einen Einsatz zur Aufnahme von Geschirr, Gläsern, Besteck und/oder dergleichen Spülgüter bereitstellt.

Geschirrspülmaschinen als solche sind aus dem Stand der Technik gut bekannt. Sie verfügen über einen einen Spülraum bereitstellenden Spülbehälter. Im bestimmungsgemäßen Verwendungsfall nimmt dieser vom Spülbehälter bereitgestellte Spülraum zu reinigendes Spülgut auf. Zur Beschickung des Spülraums mit zu reinigendem Spülgut kommen typischerweise Spülkörbe zum Einsatz, die für eine vereinfachte Beladung aus dem Spülraum heraus verfahrbar ausgebildet sind.

Spülkörbe sind in unterschiedlichsten Ausführungsformen bekannt. Es ist zum einen zwischen Geschirrkörben einerseits und Besteckschubladen andererseits zu unterscheiden. Hinsichtlich der Geschirrkörbe kann ferner zwischen sogenannten Oberkörben und sogenannten Unterkörben unterschieden werden, wobei Oberkörbe in erster Linie zur Aufnahme von Tassen, Untertassen und Gläsern ausgebildet sind, Unterkörbe hingegen insbesondere der Aufnahme von Tellern dienen.

Den vorbekannten Spülkörben ist indes gemein, dass sie über einen Einsatz zur Aufnahme von Geschirr, Gläsern, Besteck und/oder dergleichen Spülgüter verfügen, der in entsprechender Weise ausgebildet ist und beispielsweise beabstandet voneinander ausgebildete Drahtschlaufen, Spikes und/oder dergleichen Spülguttrag- und -stützelemente bereitstellt.

Obgleich sich vorbekannte Spülkörbe im alltäglichen Praxiseinsatz bewährt haben, sind sie nicht frei von Nachteilen. So erweist sich insbesondere die Unterbringung von langstieligen Besteckteilen zumeist als problematisch. Darüber hinaus kann es im Zusammenspiel mehrerer im Spülraum der Spülmaschine übereinander angeordneter Spülkörbe zu Kollisionsproblemen kommen, so zum Beispiel im Falle großvolumiger Spülgüter.

Die US 6371642 B1 beschreibt einen Spülkorb mit einem Rahmen, an dem ein Einsatz angeordnet ist, welcher ein Ablagenetz aus einem flexiblen Gewebe aufweist.
Die US 2012/0292273 A1 beschreibt einen Spülkorb mit einem Rahmen, an dem eine netzartige Halteeinrichtung zur Fixierung von Glaswaren angeordnet ist.
Es ist die **Aufgabe** der Erfindung, einen neuartigen Spülkorb vorzuschlagen, der hilft, die vorgenannten Nachteile zu überwinden und insbesondere dazu geeignet ist, langstielige Besteckteile flexibel aufnehmen zu können.
Zur **Lösung** dieser Aufgabe wird mit der Erfindung ein Spülkorb mit den Merkmalen von Anspruch 1 vorgeschlagen.
Der vom erfindungsgemäßen Spülkorb bereitgestellte Einsatz verfügt über ein Ablagenetz. Dieses dient im bestimmungsgemäßen Verwendungsfall der Aufnahme von Geschirr, Gläsern, Besteck und/oder dergleichen Spülgüter. Anders als vorbekannte Spülkorbeinsätze stellt das Ablagenetz allerdings keine starren beziehungsweise feststehenden Spülguttrag- und/oder -stützelemente, wie zum Beispiel Drahtschlaufen oder Spikes bereit. Es ist vielmehr aus einem flexiblen Gewebe gebildet, das im bestimmungsgemäßen Verwendungsfall eine Ablage- und Aufnahmefläche aufspannt.
Auf dem Ablagenetz können zu reinigende Spülgüter benutzerseitig frei positioniert werden. Der erfindungsgemäße Einsatz eignet sich deshalb insbesondere für die Aufnahme solcher Spülgüter, die zur Vermeidung etwaiger Stoß- und/oder Schlagbeschädigungen nicht lagesicher positioniert zu werden brauchen. In erster Linie sind diesbezüglich langstielige Besteckteile aus Kunststoff und/oder Metall zu nennen, wie beispielsweise Suppenlöffel, Schneebesen, Pfannenwender und/oder dergleichen.
Als Gewebematerial ist ein solches Material zu wählen, das laugen- und temperaturbeständig ist. Es sollte zudem reißfest, zugfest und schnittfest sein und über ein nur geringes Gewicht verfügen. Es sind deshalb Gewebefasern aus Kunststoff und/oder Metall bevorzugt, beispielsweise Polypropylenfasern oder Fasern aus Edelstahl. Gegebenenfalls können auch Glas- oder Basaltfasern zum Einsatz kommen.
Die Maschenweite des Ablagenetzes sollte so gewählt werden, dass im Spülraum umgewälzte Spülflotte das Ablagenetz gut durchströmen kann, es also nicht zu Pfützenbildungen kommt. Ferner sollten vom Spülgut abgelöste Verunreinigungen die Maschenzwischenräume passieren können. Andererseits darf die Maschenweite aber auch nicht zu groß gewählt werden, um zu vermeiden, dass vom Ablagenetz aufgenommene Spülgüter während eines Spülprogramms durch die Maschen des Ablagenetzes hindurch fallen beziehungsweise durch diese hindurch gespült werden. Versuche haben eine bevorzugte Maschenweite von 5 mm bis 20 mm, noch mehr bevorzugt von 7 mm bis 15 mm ergeben.

Der Spülkorb verfügt gemäß einem weiteren Merkmal der Erfindung über Stützstreben. Diese Stützstreben tragen das Ablagenetz. Im bestimmungsgemäßen Verwendungsfall spannen die Stützstreben das davon getragene Ablagenetz zwischen sich auf. Es können gemäß einer besonderen Ausführungsform der Erfindung eine Mehrzahl von Stützstreben vorgesehen sein, beispielsweise drei oder vier, wobei zwischen zwei benachbarten Stützstreben jeweils ein Ablagenetz angeordnet ist. Im Falle von drei Stützstreben sind demnach zwei Ablagenetze vorgesehen.

Der Spülkorb verfügt gemäß einem weiteren Merkmal der Erfindung über einen Rahmen. An diesem Rahmen sind die Stützstreben angeordnet. In der einfachsten Ausführungsform wird so ein aus Rahmen und Stützstreben bestehendes Grundgerüst zur Verfügung gestellt, wobei zwischen den einzelnen Stützstreben jeweils ein Ablagenetz gespannt ist.

Gemäß einer bevorzugten Ausführungsform der Erfindung ist vorgesehen, dass die Stützstreben verschieblich am Rahmen angeordnet sind. Es ist auf diese Weise gestattet, die Stützstreben und damit auch das davon jeweils getragene Ablagenetz aus einer Nicht-Gebrauchsstellung in eine Gebrauchsstellung und umgekehrt zu verbringen. Dabei ist das Ablagenetz in Gebrauchsstellung zwischen den zugehörigen Stützstreben gespannt und stellt die Ablage- und Aufnahmefläche für zu reinigendes Spülgut bereit. In der Nicht-Gebrauchsstellung sind die Stützstreben zueinander verfahren und das zugehörige Ablagenetz ist nach Art einer nach unten hängenden Schlaufe zwischen den Stützstreben eingefaltet. In dieser Nicht-Gebrauchsstellung stellt der Spülkorb für einen im Spülraum der Geschirrspülmaschine unterhalb des Spülkorbs angeordneten weiteren Spülkorb kein Höhenhindernis mehr dar, so dass vom unteren Spülkorb auch großvolumigerere Spülgüter aufgenommener werden können, die bis in die Funktionsebene des erfindungsgemäßen Spülkorbs ragen, aufgrund des sich in Nicht-Gebrauchsstellung befindlichen erfindungsgemäßen Einsatzes in ihrer Aufstellung aber nicht behindert sind.

Erfindungsgemäß verfügt der Spülkorb über einen Korbeinsatz. Bei einem solchen Korbeinsatz kann es sich beispielsweise um einen Geschirrkorbeinsatz, insbesondere einen Tassenkorbeinsatz, oder einen Besteckkorbeinsatz handeln. Er ist in herkömmlicher Weise ausgebildet und verfügt beispielsweise in Form von Drahtschlaufen, Spikes und/oder dergleichen über entsprechende Spülguttrag- und/oder -stützelemente. Gemäß dieser Ausführungsvariante verfügt der erfindungsgemäße Spülkorb also in Kombination über einen Korbeinsatz einerseits und einen Einsatz mit einem Ablagenetz aus einem flexiblen Gewebe andererseits.

Weiterhin ist vorgesehen, dass der Spülkorb über einen Rahmen verfügt, an welchem der Korbeinsatz verschieblich angeordnet ist. Es ist indes eine solche Ausbildung bevorzugt, dergemäß der Korbeinsatz quer zur Auszug- beziehungsweise Einfahrrichtung des Spülkorbs relativ zum Rahmen verfahrbar ausgebildet ist. Demnach kann der Korbeinsatz mit Bezug auf eine Frontansicht auf den Spülkorb horizontal, das heißt nach links beziehungsweise rechts verfahren werden.

Das Ablagenetz des erfindungsgemäßen Einsatzes ist gemäß einem weiteren Merkmal der Erfindung am Korbeinsatz angeordnet. Es kann zu diesem Zweck entweder vorgesehen sein, dass der Korbeinsatz eine entsprechende Stützstrebe bereitstellt, die das Ablagenetz einendseitig trägt. Alternativ ist eine direkte Anordnung des Ablagenetzes am Korbeinsatz möglich, das heißt ohne Zwischenschaltung einer Stützstrebe. In diesem Fall verfügt das Ablagenetz korbeinsatzseitig bevorzugterweise über entsprechende Haltemittel, wie zum Beispiel Knöpfe, Schlaufen, und/oder dergleichen, die im endmontierten Zustand mit entsprechenden Gegenstücken am Korbeinsatz zusammenwirken.

Erfindungsgemäß verfügt der Spülkorb über zwei Korbeinsätze, die jeweils verschieblich am Rahmen angeordnet ist. Zwischen diesen beiden Korbsätzen ist das Ablagenetz angeordnet. Es wird somit in Frontansicht auf den Stützkorb linksseitig vom ersten und rechtsseitig vom zweiten Korbeinsatz getragen.

Gemäß der besonders bevorzugten Ausführungsform können die beiden Korbeinsätze jeweils relativ zum Rahmen verfahren werden. Sofern sich die beiden Korbeinsätze in ihrer vom Rahmen vorgegebenen weitesten Entfernung voneinander befinden ist das zwischen ihnen angeordnete Ablagenetz gespannt und stellt eine entsprechende Ablagebeziehungsweise Aufnahmefläche für Spülgüter bereit. Sind die beiden Korbeinsätze hingegen zueinander verfahren, bildet das Ablagenetz eine Art Schlaufe aus und ist zwischen den beiden Korbeinsätzen eingefaltet. Dabei können die beiden Korbeinsätze benutzerseitig frei wählbar mit Bezug auf eine Frontansicht des erfindungsgemäßen Spülkorbs gemeinschaftlich sowohl nach links als auch nach rechts verschoben ausgerichtet sein. Hierdurch ergibt sich ein vom Spülkorb entsprechend bereitgestellter Freiraum entweder links- oder rechtsseitig, so dass für Spülgüter eines unterhalb des erfindungsgemäßen Spülkorbes angeordneten Spülkorbs entsprechend Freiraum zur Verfügung steht.

Weitere Merkmale und Vorteile der Erfindung ergeben sich aus der nachfolgenden Beschreibung anhand der Figuren. Dabei zeigen:
- Fig. 1: in schematisch-perspektivischer Darstellung einen Einsatz nach der Erfindung samt aufgenommenem Spülgut;
- Fig. 2: in schematisch-perspektivischer Darstellung einen Einsatz nach der Erfindung in Gebrauchsstellung;
- Fig. 3: in schematisch-perspektivischer Darstellung einen Einsatz nach der Erfindung in Zwischenstellung;
- Fig. 4: in schematisch-perspektivischer Darstellung einen Einsatz nach der Erfindung in Nicht-Gebrauchsstellung;
- Fig. 5: in schematischer Ausschnittsdarstellung die Anbindung eines erfindungsgemäßen Einsatzes an einen Spülkorbrahmen gemäß einer ersten Ausführungsform;
- Fig. 6: die Einbausituation nach Fig. 5 in einer Schnittdarstellung;
- Fig. 7: in schematischer Ausschnittsdarstellung die Anbindung eines erfindungsgemäßen Einsatzes an einen Spülkorbrahmen gemäß einer zweiten Ausführungsform;
- Fig. 8: die Einbausituation nach Fig. 7 in einer Schnittdarstellung;
- Fig. 9: in schematisch-perspektivischer Darstellung ein Spülkorb nach der Erfindung gemäß einer ersten Ausführungsform in Gebrauchsstellung;
- Fig. 10: in schematisch-perspektivischer Darstellung ein Spülkorb nach der Erfindung gemäß einer ersten Ausführungsform in Nicht-Gebrauchsstellung;
- Fig. 11: in schematisch-perspektivischer Darstellung ein Spülkorb nach der Erfindung gemäß einer zweiten Ausführungsform in Gebrauchsstellung;
- Fig. 12: in schematisch-perspektivischer Darstellung ein Spülkorb nach der Erfindung gemäß einer zweiten Ausführungsform in Nicht-Gebrauchsstellung;
- Fig. 13: in schematisch-perspektivischer Darstellung einen erfindungsgemäßen Spülkorb in Einbausituation mit einem darunter angeordneten Oberkorb.

Fig. 1 zeigt in schematisch-perspektivischer Darstellung einen Einsatz 1 für einen erfindungsgemäßen Spülkorb 2, der in Fig. 1 nicht weiter dargestellt ist.

Wie Fig. 1 erkennen lässt, dient der Einsatz 1 der Aufnahme von zu reinigendem Spülgut 4, im gezeigten Ausführungsbeispiel von langstieligen Besteckteilen, nämlich einem Schneebesen, einem Kochlöffel sowie einem Pfannenwender.

Im gezeigten Ausführungsbeispiel verfügt der Einsatz 1 über drei Stützstreben 5. Zwischen zwei benachbarten Stützstreben 5 ist jeweils ein Ablagenetz 5 aus einem flexiblen Gewebe vorgesehen, das von den Stützstreben 5 randseitig getragen ist. Wie dies im Weiteren noch näher beschrieben werden wird, sind die Stützstreben 5 an einem vom Spülkorb 2 bereitgestellten Rahmen 6 positionsverschieblich angeordnet. Fig. 1 zeigt die sogenannte Gebrauchsstellung, in welcher die Stützstreben 5 auseinander verfahren sind und die jeweils benachbarten Stützstreben 5 das zwischen ihnen angeordnete Ablagenetz 3 aufspannen. In dieser Gebrauchsstellung stellen die Auflagenetze 3 zur Aufnahme des Spülguts 4 eine entsprechende Ablage- beziehungsweise Auflagefläche 14 bereit.

Fig. 2 lässt den erfindungsgemäßen Einsatz 1 ebenfalls in Gebrauchsstellung erkennen, allerdings ohne davon aufgenommene Spülgüter 4.

Die Stützstreben 5 können dank ihrer verschieblichen Anordnung am Rahmen 6 des Spülkorbs 2 quer zur Stützstrebenlängsrichtung verfahren werden. Fig. 3 zeigt eine Zwischenstellung, dergemäß die Stützstreben 5 im Unterschied zur Darstellung nach Fig. 2 etwas näher zueinander verfahren sind. Wie sich aus dieser Darstellung ergibt, hängen die Ablagenetze 3 in dieser Zwischenstellung der Stützstreben 5 etwas durch und bilden schlaufenartige Mulden aus.

Fig. 4 zeigt die Nicht-Gebrauchsstellung des erfindungsgemäßen Einsatzes 1. In dieser Stellung sind die Stützstreben 5 soweit in Relation zum Rahmen 6 des Spülkorbs 2 verfahren, dass sie aneinander anliegen. Die zwischen den jeweiligen Stützstreben 5 ausgebildeten Ablagenetze 3 hängen schlaufenartig durch und sind quasi eingefaltet. Die Figuren 5 bis 8 lassen anhand zweier möglicher Ausführungsformen die verschieblich gelagerte Anordnung der Stützstreben 5 am Rahmen 6 eines Spülkorbs 2 erkennen.

Gemäß der Ausführungsform nach den Figuren 5 und 6 stellt der Rahmen 6 des Spülkorbs 2 zwei in Höhenrichtung übereinander angeordnete Rahmenstreben 7 bereit, die beabstandet voneinander angeordnet sind. Zwischen den beabstandeten Rahmenstreben 7 greifen endseitig die Stützstreben 5 hindurch, von denen in den Figuren 5 und 6 nur eine gezeigt ist. Endseitig einer jeden Stützstrebe 5 ist diese mit einem Stellelement 8 bestückt. Dieses kann benutzerseitig ergriffen werden, um eine Verschiebebewegung der Stützstrebe 5 in Längsrichtung der Rahmenstreben 7 in Entsprechung des Pfeils 10 zu bewirken. Das Stellelement 8 sorgt zudem dafür, dass die Stützstrebe 5 nicht ungewollt aus dem Spalt zwischen den beiden Rahmenstreben 7 herausrutscht.

Die Ausführungsform nach den Figuren 7 und 8 zeigt eine Schlittenkonstruktion. Dergemäß verfügt der Rahmen 6 über nur eine Rahmenstrebe 7. Zur verfahrverschieblichen Anordnung einer Stützstrebe 5 dient ein Schlitten 9, der einerseits die Rahmenstrebe 7 hülsenartig umgreift sowie andererseits eine Aufnahme bereitstellt, in die die Stützstrebe 5 endseitig eingesteckt ist. Im Ergebnis ist die Stützstrebe 5 bei gleichzeitiger Verschieblichkeit in Richtung des Pfeils 10 an der Rahmenstrebe 7 lagefixiert.

Die Figuren 9 bis 13 lassen eine nach der Erfindung bevorzugte Ausführungsform erkennen, wobei die Figuren 9 und 10 eine erste und die Figuren 11 bis 13 eine zweite Ausführungsvariante betreffen.

Wie die Figuren 9 bis 13 insgesamt erkennen lassen, stellt der erfindungsgemäße Spülkorb 2 einen Rahmen 6 bereit, der mit Bezug auf die Zeichnungsebenen frontseitig sowie rückseitig jeweils eine Rahmenstrebe 7 bereitstellt. Diese Rahmenstreben 7 nehmen zwischen sich verschieblich Korbeinsätze 11 auf, die quer zur Auszugrichtung des Spülkorbs 2 verschieblich sind, das heißt mit Bezug auf die Zeichnungsebenen nach links beziehungsweise rechts verfahren werden können. Dabei zeigt die Ausführungsform nach den Figuren 9 bis 10 Korbeinsätze 11 in Form von Tasseneinsätzen und die Ausführungsform nach den Figuren 11 bis 13 zeigt Korbeinsätze 11 in Form von Besteckeinsätzen.

Die beiden Korbeinsätze 11 nehmen zwischen sich ein Ablagenetz 3 aus einem flexiblen Gewebe auf, welches den erfindungsgemäßen Einsatz 1 bildet.

Die Figuren 9 und 11 zeigen jeweils den Einsatz 1 in Gebrauchsstellung. In dieser Stellung sind die beiden Korbeinsätze 11 auf Anschlag nach links beziehungsweise nach rechts verfahren und spannen das Ablagenetz 3 zwischen sich auf. Die Figuren 10 und 12 zeigen jeweils die Nicht-Gebrauchsstellung des Ablagenetzes 3. In dieser Stellung sind die Korbeinsätze 11 zueinander nach rechts verfahren. Das Ablagenetz 3 hängt in dieser Stellung der Korbeinsätze nach Art einer Schlaufe durch und ist zwischen den Korbeinsätzen 11 eingefaltet. Anstelle der dargestellten Verschiebung der Korbeinsätze 11 nach rechts ist selbstredend auch eine Verschiebung der Korbeinsätze 11 nach links möglich.

Durch das Verschieben der Korbeinsätze 11 bei gleichzeitiger Einfaltung des Ablagenetzes 3 entsteht ein Freibereich 13. Dieser bildet sich bei einer Verschiebung der Korbeinsätze 11 nach rechts linksseitig aus. Bei einer Verschiebung der Korbeinsätze 11 nach links entstünde der Freibereich 13 dementsprechend auf der rechten Seite des Spülkorbs 2.

Wie Fig. 13 erkennen lässt, kann der Freibereich 13 von Spülgut genutzt werden, das von einem unterhalb des Spülkorbs 2 befindlichen anderen Spülkorb 12 aufgenommen ist. Im gezeigten Ausführungsbeispiel nach Fig. 13 ist der erfindungsgemäße Spülkorb 2 als sogenannte Besteckschublade ausgebildet. Der darunter befindliche Spülkorb 12 stellt einen sogenannten Oberkorb da, der in der Regel zur Aufnahme von Gläsern und Tassen dient. Die erfindungsgemäße Ausgestaltung des Spülkorbs 2 gestattet es, dass vom Oberkorb 12 auch langstielige Gläser aufgenommen werden können, da diese bei bestimmungsgemäßer Platzierung innerhalb des Oberkorbs 12 in den vom Spülkorb 2 bereitgestellten Freibereich 13 mit hinein ragen können.

Von weiterem Vorteil der erfindungsgemäßen Spülkorbkonstruktion ist im Übrigen, dass das Ablagenetz auch in Nicht-Gebrauchsstellung Spülgüter beispielsweise in Form langstieliger Besteckteile beherbergen kann. Diese sind in Nicht-Gebrauchsstellung des Einsatzes 1 durch das Ablagenetz taschenartig aufgenommen, sind also von der sich in Nicht-Gebrauchsstellung des Ablagenetzes ausgebildeten Schlaufe gefangen. Ein benutzerseitiger Zugriff ist nach einem Überführen in die in den Figuren 9 und 11 gezeigte Gebrauchsstellung möglich.

### Bezugszeichen

- 1: Einsatz
- 2: Spülkorb
- 3: Ablagenetz
- 4: Spülgut
- 5: Stützstrebe
- 6: Rahmen
- 7: Rahmenstrebe
- 8: Stellelement
- 9: Schlitten
- 10: Pfeil
- 11: Korbeinsatz
- 12: Spülkorb
- 13: Freibereich
- 14: Ablagefläche

## Patentansprüche

1. Spülkorb zur Anordnung in einer Geschirrspülmaschine, der einen Einsatz (1) zur Aufnahme von Geschirr, Gläsern, Besteck und/oder dergleichen Spülgütern (4), welcher ein Ablagenetz (3) aus einem flexiblen Gewebe aufweist, und einen Rahmen (6) bereitstellt,
**dadurch gekennzeichnet,**
**dass** zwei verschieblich am Rahmen (6) angeordnete Korbeinsätze (11) vorhanden sind, zwischen denen das Ablagenetz (3) angeordnet ist.

2. Spülkorb nach Anspruch 1, **dadurch gekennzeichnet, dass** das Gewebe aus Kunststoff und/oder Metall gebildet ist.

3. Spülkorb nach Anspruch 1 oder 2, **dadurch gekennzeichnet, dass** das Gewebe eine Maschenweite von 5 mm bis 20 mm, vorzugsweise von 7 mm bis 15 mm aufweist.

4. Spülkorb nach einem der vorhergehenden Ansprüche, **gekennzeichnet durch** Stützstreben (5), die das Ablagenetz (3) tragen.

5. Spülkorb nach Anspruch 4, **dadurch gekennzeichnet dass**, die Stützstreben (5) verschieblich am Rahmen (6) angeordnet sind.

6. Spülkorb nach einem der vorhergehenden Ansprüche, **dadurch gekennzeichnet, dass** die Korbeinsätze (11) Besteckeinsätze oder Geschirr-, insbesondere Tasseneinsätze sind.

## Claims

1. Rinsing basket for being arranged in a dishwasher, which provides an insert (1) which is intended for receiving crockery, glasses, cutlery and/or similar washware (4) and has a storage net (3) made of a flexible fabric, and a frame (6), **characterised in that** two basket inserts (11) movably arranged on the frame (6) are provided, between which inserts the storage net (3) is arranged.

2. Rinsing basket according to claim 1, **characterised in that** the fabric is made of plastics material and/or metal.

3. Rinsing basket according to either claim 1 or claim 2, **characterised in that** the fabric has a mesh size of from 5 mm to 20 mm, preferably from 7 mm to 15 mm.

4. Rinsing basket according to any of the preceding claims, **characterised by** support members (5) which carry the storage net (3).

5. Rinsing basket according to claim 4, **characterised in that** the support members (5) are movably arranged on the frame (6).

6. Rinsing basket according to any of the preceding claims, **characterised in that** the basket inserts (11) are inserts for cutlery or inserts for crockery, in particular for cups.

## Revendications

1. Panier de lave-vaisselle à disposer dans un lave-vaisselle et fournissant un insert (1) permettant de recevoir de la vaisselle, des verres, des couverts et/ou des articles de vaisselle similaires (4), lequel insert présente un filet de rangement (3) en tissu flexible, et un cadre (6),
**caractérisé en ce**
**que** deux inserts de panier (11) disposés coulissants sur le cadre (6) sont présents, entre lesquels est disposé le filet de rangement (3).

2. Panier de lave-vaisselle selon la revendication 1, **caractérisé en ce que** le tissu est en plastique et/ou en métal.

3. Panier de lave-vaisselle selon la revendication 1 ou 2, **caractérisé en ce que** le tissu présente un maillage de 5 mm à 20 mm, de préférence de 7 mm à 15 mm.

4. Panier de lave-vaisselle selon l'une des revendications précédentes, **caractérisé par** des entretoises de support (5) qui portent le filet de rangement (3).

5. Panier de lave-vaisselle selon la revendication 4, **caractérisé en ce que** les entretoises de support (5) sont disposées coulissantes sur le cadre (6).

6. Panier de lave-vaisselle selon l'une des revendications précédentes, **caractérisé en ce que** les inserts de panier (11) sont des inserts de couverts ou de vaisselle, en particulier des inserts de tasses.
